# EUROPÄISCHE PATENTSCHRIFT

(11) **EP 0 189 158 B1**
(45) Veröffentlichungstag und Bekanntmachung des Hinweises auf die Patenterteilung: **18.04.1990**
(21) Anmeldenummer: 86100669.0
(22) Anmeldetag: 20.01.1986
(51) Int. Cl.: E02D 31/00

(54) **Verfahren und Vorrichtung zur Abdichtung bestehender Mülldeponien oder kontaminierter Flächen**
Process and apparatus for sealing off refuse tips and contaminated areas
Procédé et dispositif pour étancher des dépôts d'immondices et surfaces contaminées

(30) Priorität: 21.01.1985 DE 3501799; 16.07.1985 DE 3525392; 18.07.1985 DE 3525681; 09.09.1985 DE 3532100
(43) Veröffentlichungstag der Anmeldung: 30.07.1986
(73) Patentinhaber: Alfred Kunz GmbH & Co., D-80336 München (DE)
(72) Erfinder:
(74) Vertreter: Gossel, Hans K., Dipl.-Ing.

(56) Entgegenhaltungen:
- EP-A- 0 074 686
- EP-A- 0 086 001
- FR-A- 2 316 383
- GB-A- 1 051 950

## Beschreibung

Die Erfindung betrifft ein Verfahren zum Abdichten von Bodenflächen nach dem Oberbegriff des Patentanspruchs 1.

In der Vergangenheit wurden Mülldeponien häufig mit unzureichender Abdichtung zum Grundwasser hin oder überhaupt ohne Abdichtung errichtet, so daß aus diesen mit dem Oberflächenwasser Schadstoffe in den Boden einsikkern und in das Grundwasser gelangen können. Es ist daher heute eine vordringliche Aufgabe, bestehende Mülldeponien, die undicht geworden sind oder die überhaupt keine Abdichtung aufweisen, nachträglich zum Schutz des Grundwassers abzudichten.

Darüber hinaus gibt es zahlreiche durch gefährliche Chemikalien und Schwermetalle kontaminierte Flächen, insbesondere in der Umgebung von Industrieanlagen mit entsprechenden gefährlichen Emissionen, die zum Grundwasser hin abgedichtet werden müssen, um dessen weitere Verseuchung zu verhindern.

Es ist bekannt, Mülldeponien dadurch nachträglich abzudichten, daß diese von seitlichen Dichtungswänden, die in Schlitzwandbauweise erstellt werden können, eingefaßt werden, die bis in unter der Deponie befindliche dichtende Schichten niedergebracht werden. Diese bekannte Verfahren versagt aber, wenn dichtende Schichten nicht vorhanden sind oder aber so tief liegen, daß diese durch die Dichtungswände nicht erreichbar sind.

Sind dichtende Schichten nicht vorhanden oder erreichbar, wäre es möglich, den Boden unter der Mülldeponie in bergmännischer Weise durch Stollenvortrieb o.dgl. zu unterwandern und von den Stollen aus eine dichtende Sohlplatte einzuziehen, die gegen die die Mülldeponie einfassenden Dichtungswände abgedichtet ist. Ein derartiges Verfahren wäre aber außerordentlich aufwendig und teuer.

Ein aus DE-A-26 47 159 bekanntes Verfahren der eingangs angegebenen Art dient dem Einziehen dichtender Membrane in einigen Dezimetern unter der Oberfläche, um beispielsweise das Versickern von Regenwasser oder Wasser zur Bewässerung unter die Wurzelzone zu reduzieren und damit den Ertrag zu erhöhen. Nach dem bekannten Verfahren wird von einem Traktor o.dgl. in einer vorbestimmten Tiefe parallel zur Erdoberfläche eine hohle Schneidklinge durch den Erdboden geschleppt, die mit einer vorderen Schneidkante versehen ist, an die eine schräg nach oben hin ansteigende Flanke und auf der Rückseite eine abwärts geneigte Flanke anschließt, so daß der gesamte mitgeschleppte Körper einen etwa trapezartigen Querschnitt aufweist. In dem trapezartigen Körper ist eine Folienrolle angeordnet, von der beim Vorziehen des Körpers eine Folie abgezogen wird, die sich dann zwischen die durch den Körper getrennten Bodenschichten legt. Dieses bekannte Verfahren funktioniert nur dann, wenn der mit der vorderen Schneidkante versehene Körper in einer nur so geringen Tiefe unter der Erdoberfläche vorgezogen wird, daß sich die obere Bodenschicht über den Körper aufwölben und hinter diesem wieder absenken kann.

Aufgabe der Erfindung ist es, Verfahren zur Abdichtung von bestehenden Mülldeponien oder kontaminierten Flächen vorzuschlagen, die sich mit einem geringen Aufwand in wirtschaftlicher Weise durchführen lassen.

Erfindungsgemäß wird diese Aufgabe bei einem Verfahren der gattungsgemäßen Art durch die kennzeichnenden Merkmale des Patentanspruchs 1 gelöst.

Um das Abdichtungsverfahren ausführen zu können, werden zunächst auf gegenüberliegenden Seiten der Mülldeponie Baugruben oder Gräben mit einem entsprechenden Verbau ausgehoben. Die Baugruben können dabei mit entsprechenden Abböschungen versehen werden. Falls erforderlich, können die Baugruben oder Ausgangsgräben durch einen entsprechenden Verbau gesichert werden. Weiterhin ist es möglich, die Baugruben zuvor oder danach durch Dichtungswände zu der Deponie oder der kontaminierten Fläche hin abzudichten. Die Folie oder die injizierte dichtende Schicht werden sodann dicht an die die Deponie einfassenden Dichtungswände angeschlossen, so daß diese mit den Dichtungswänden eine die Deponie oder kontaminierte Fläche einfassende Wanne bilden. Zum Einbringen der Folien sowie der diese einziehenden Einrichtungen werden die der Einfassung dienenden Dichtungswände mit entsprechenden Aussparungen versehen.

Wird auf Dichtungswände verzichtet, werden die abdichtenden Folien über die äußeren Abböschungen der Baugruben oder Gräben bis zur Erdoberfläche hochgezogen und dort gesichert. Die nach Beendigung der Dichtungsarbeiten noch vorhandenen abgedichteten Baugruben oder Gräben können anschließend noch mit Müll aufgefüllt werden, wodurch das Verfahren zusätzlich rentabler wird. Deponieseitig können die Abböschungen der Baugruben oder Gräben steiler ausgeführt werden, wobei sodann zur Befestigung der Abböschungen übliche Befestigungsmittel eingesetzt werden können.

In weiterer Ausgestaltung der Erfindung ist vorgesehen, daß das Schwert o.dgl. durch Rohre vorgezogen wird, die zuvor durch sogenannte Bodenraketen o.dgl. eingezogen werden.

Die vorzugsweise an ihren vorderen Enden mit Schneiden versehenen Schwerter oder Lanzen bestehen aus Stahl und werden mit den hinteren Enden der Rohre verbunden, die durch in der gegenüberliegenden Baugrube o.dgl. angeordnete hydraulische Vorzugspressen, die an den schußweise vorgezogenen Rohren angreifen, vorgezogen werden.

Die dem Einziehen oder Durchziehen der Schwerter o.dgl. dienenden Rohre können in üblicher Vortriebsweise mit sogenannten Bodenraketen o.dgl. eingebracht werden. Dabei handelt es sich um den Boden verdrängende steuerbare Rüttler, die durch die nachgeschobenen Rohre gesteuert werden können. Zum Einbringen der Rohre werden eventuell vorhandene, der Einfassung dienende Dichtungswände gegebenenfalls mit entsprechenden Aussparungen versehen.

Die eingezogenen Rohre können nach einer ersten Verfahrensweise als Zugstangen verwendet werden, die beidseits an dem Schwert angreifen.

Um das Durchziehen der Schwerter o.dgl. zu erleichtern, können diese während des Vorziehens in Vibration versetzt werden oder diesen können Stöße erteilt werten. Hierzu können Vibrationen oder Stöße erzeugende Aggregate mit den Schneiden verbunden sein, wobei für diese Aggregate hydraulische Antriebe vorgesehen werden können, die durch nachgezogene Schläuche oder durch die Rohre mit dem hydraulischen Medium gespeist werden.

Auf die Schneiden und/oder auf die Folien können Gleitmittel gesprüht werden. Diese Gleitmittel können beispielsweise aus Betonit bestehen. Das Gleitmittel kann kontinuierlich mit dem Zugvorgang eingepreßt werden.

Nach einer erfinderischen Ausgestaltung des Verfahrens ist vorgesehen, daß die eingezogenen Rohre einen aussteifenden vertikalen Steg aufweisen und in ihren Mänteln mit längsverlaufenden seitlichen Schlitzen versehen sind oder versehen werden, daß in die Schlitze mit den Enden der Schneiden verbundene Führungsschuhe eingesetzt und diese durch die entsprechenden Rohrhälften eingezogene Seile oder Stangen vorgezogen werden. Nach diesem Verfahren dienen also die Rohre lediglich der Führung der Führungsschuhe für die Schneide und der Aufnahme und dem Schutz der Zugorgane. Die mit den Schneiden versehenen Schwerter werden zwischen jeweils zwei Rohren vorgezogen, so daß die Deponie gleichsam bahnweise unterwandert wird. Sind an die Schneiden nachgezogene dichtende Folienbahnen angehängt, können die Rohre anschließend mit einer dichtenden Masse verfüllt werden, so daß die Längsränder der nacheinander eingezogenen Bahnen gegeneinander abgedichtet sind.

In weiterer Ausgestaltung der Erfindung ist vorgesehen, daß die Rohre einen begehbaren Querschnitt aufweisen. Der Durchmesser der Rohre kann beispielsweise 1,6 m betragen. Die geschlitzten oberen und unteren Rohrschalen werden ebenfalls durch einen Mittelsteg abgestützt. Diese Rohre größeren Durchmessers werden vor ihrem Einziehen oder anschließend mit seitlichen Schlitzen versehen, die dann der Führung der Seitenteile der Schwerter während des Vorziehens dienen. Dadurch, daß die Rohre begehbar sind, kann der Vorzug beobachtet werden. Eventuelle Störungen können vorort behoben werden. Nach dem Durchziehen der Folien werden diese Rohre mit Beton oder einem anderen Dichtungsmaterial verpreßt.

Die Folien können in Rollen in der den Ausgang bildenden Baugrube bereitgestellt und streifenweise nacheinander eingezogen werden, wobei die einzelnen Bahnen in der Ausgangsbaugrube miteinander verbunden werden. Zwischen den Folienlängsrändern der streifenweise eingezogenen Folien können Schläuche mitgezogen werden, durch die nach dem Einziehen die Folienränder miteinander verbindende dichtende Massen injiziert werden.

Die Seitenränder der Folien können auch mit ineinandergreifenden schloßartigen Führungen versehen werden, die derart ausgebildet sind, daß in diese nach dem Einziehen dichtende Massen eingedrückt werden können.

Nach einer bevorzugten Ausführungsform ist vorgesehen, daß die Schneiden auf ihrer Rückseite mit Injektionsdüsen versehen sind, aus denen in den Boden ein Material injiziert wird, das zu einer dichtenden Schicht aushärtet. Dieses Material besteht zweckmäßigerweise aus einem Zweikomponenten-Kunststoff, der erst nach der Vermischung der Komponenten hinter den Injektionsdüsen aushärtet. Diese Schicht kann gummielastischen Charakter aufweisen.

Das Vorziehen des Schwertes kann nicht nur durch zwei endseitig mit diesem verbundene Rohre, sondern auch durch Stangen, Seile oder Ketten erfolgen. Hierzu werden in die zuvor eingezogenen oder eingedrückten Rohre Seile, Ketten oder Stangen verlegt, die dem Vorziehen des Schwertes dienen.

Das Schwert kann auch in den der Führung dienenden Rohren durch Druckstangen oder Rohre vorgedrückt werden. Bei dem Vorziehen oder Vordrücken schlitzt das Schwert die vorzugsweise aus Kunststoff bestehenden Rohre auf, so daß die nachgezogene oder nachgeschleppte Folie mit ihren Rändern im Innern der Rohre liegt. Nachdem die Dichtungsfolien eingezogen worden sind, werden die Rohre mit einer Dichtungsmasse verfüllt, so daß die Ränder der eingezogenen Folien gegeneinander abgedichtet sind.

Die Rohre selbst sind zweckmäßigerweise mit seitlichen Dünnstellen versehen, die beim Vorziehen des Schwertes von dessen Randbereichen aufgebrochen oder aufgerissen werden.

Es ist auch möglich, die Rohre schußweise durchzudrücken, wobei die Länge der einzelnen Rohrschüsse entsprechend der Baugrubenbreite gewählt wird. Werden die Rohre ohne sogenannte Bodenraketen eingezogen, bestehen diese aus Stahl und werden durch Schlag- oder Vibrationsgeräte vorgedrückt. Dabei können die vorgedrückten Rohre den Boden verdrängen oder es kann auch ein offener Rohrquerschnitt vorgedrückt werden, so daß das Erdreich in Form einer liegenden Säule in den vorderen Rohrabschnitt eintritt. Die Säule aus dem gleichsam ausgeschnittenen Erdreich wird dann aus dem eingezogenen Rohr, sobald dieses die nächste Baugrube erreicht hat, ausgedrückt oder ausgespült. Das in Vorschubrichtung der Rohre liegende Erdreich kann auch durch Spülung ausgetragen werden.

Schließlich ist es auch möglich, die Rohre durch Bohren einzuziehen.

Nach einem weiteren Verfahren werden gleichzeitig zwei Rohre eingezogen, die durch eine mitgeschleppte Folie verbunden sind, die den Zwischenraum zwischen diesen überbrückt. Dieses Verfahren setzt also im Gegensatz zu dem zuerst beschriebenen nicht voraus, daß zuvor Führungsrohre eingebracht wurden. Bei diesem Verfahren ragt das mit geringem Abstand neben einem bereits eingezogenen Rohr vorgezogene Rohr mit einem seitlichen stegartigen Fortsatz durch einen seitlichen Schlitz des bereits eingezogenen Rohres, so daß eine dichtende Verbindung zwischen diesen beiden Rohren hergestellt ist. Es werden also jeweils Rohre mit größerem Abstand und mit geringerem Abstand parallel zueinander vorgezogen, wobei der geringere Abstand durch stegartige Fortsätze überbrückt wird, die durch Schlitze in dem Mantel des bereits eingezogenen Rohres in dieses hineinragen. Der stegartige Fortsatz kann ein T-stegartiges Querstück aufweisen, das vorzugsweise entsprechend der Wand des Rohres gekrümmt ist, in das dieses eingezogen wird. Zweckmäßigerweise wird das T-stegartige Schloßteil in dem Rohr durch eine bodenraketenartige Vortriebseinrichtung oder durch Zugmittel vorgezogen oder durch Stangen oder Rohre vorgedrückt, so daß ein Verlaufen oder Verkanten vermieden wird.

Der von den eingezogenen Folien überbrückte Abstand der Rohre kann etwa 1 bis 5 Meter betragen, je nach Beschaffenheit des Bodens.

Nach einer erfinderischen Weiterbildung ist vorgesehen, daß die Bodenraketen an ihrer vorderen Stirnseite mit Druckwasserdüsen versehen sind. Die Druckwasserdüsen können aus Ringdüsen oder aber auch aus Einzeldüsen bestehen, die in einem bestimmten Muster angeordnet sind. Aus den Düsen wird Druckwasser mit einem Druck von vorzugsweise mindestens 200 bar ausgestoßen, das ein Druckpolster erzeugt, das die Bodenformation aufsprengt und Hohlräume schafft. Kleinere Bodenbestandteile werden nach außen gespült und insgesamt wird der Vortrieb der Rakete erleichtert, weil diese gleichsam in ein schwimmendes Polster hineinstoßen kann. Dadurch wird einmal der Vortrieb der Rakete erleichtert und zum anderen deren Zielgenauigkeit verbessert. Weiterhin läßt sich die mit Druckwasserdüsen versehene Rakete über größere Längen vortreiben, als dies ohne die Druckwasserdüsen möglich wäre. Im Vorschubswege der Raketen befindliche Hindernisse werden durch den Druckwasserstrahl zerkleinert und zerschnitten. Dem Druckwasserstrahl können schmierende Stoffe beigemengt werden. Diese schmierenden Stoffe können beispielsweise aus Betonit oder Polyglykolen bestehen. Es kann auch zweckmäßig sein, wasserentspannende Stoffe dem Druckwasser zuzusetzen.

Nach einer weiteren erfinderischen Fortbildung ist vorgesehen, daß auch das die Folie schleppende Schwert an seiner Stirnseite mit einer Vielzahl von Düsen versehen ist, aus denen beim Vorziehen oder Vordrücken Hochdruckwasserstrahlen austreten, so daß der Boden aufgerissen wird und Hindernisse geteilt werden und sich das Schwert leichter durchziehen läßt.

Werden keine Bodenraketen verwendet, sondern werden die Rohre unmittelbar durchgedrückt, ist es ebenfalls zweckmäßig, an der Vorderseite der Rohre Hochdruck-Jetstrahldüsen vorzusehen. Diese Hochdruckdüsen können ringförmig im Bereich der Ringschneide verteilt werden. Der oder die Hochdruckjetstrahlen lockern beim Vortrieb den Boden auf, so daß das Material leichter verdrängt werden oder leichter in das Rohr eintreten kann. Tritt das Material in das Rohr ein, braucht nur eine dem Volumen der Rohrwandung entsprechende Menge an Erdreich verdrängt zu werden.

Werden die Rohre gleichzeitig mit den diese verbindenden Folien eingezogen, werden zwei zueinander parallele Bodenraketen eingesetzt, die durch das Schwert miteinander verbunden sind. Zweckmäßigerweise sind sowohl die beiden Bodenraketen als auch das Schwert an ihren Stirnseiten mit Hochdruckwasserdüsen versehen. Die Versorgungsleitungen werden durch die eingezogenen Rohre zugeführt.

Wie bereits beschrieben, weist bei diesem Verfahren das neben einem bereits eingezogenen Rohr liegende Rohr einen auskragenden Steg mit einer schloßartigen Dichtungsmanschette auf, die die Verbindung zu dem danebenliegenden, zuvor eingezogenen Rohr herstellt und derart vorgetrieben wird, daß sie dessen Mantel in einem Schlitz durchsetzt.

Die beiden durch eine Folie miteinander verbundenen Rohre lassen sich nicht nur durch Bodenraketen, sondern auch durch vorgedrückte Rohre einziehen.

Nach einer erfinderischen Weiterbildung ist vorgesehen, daß durch horizontales Bohren Rohre eingezogen werden, die anschließend unmittelbar oder mittelbar dem Vorziehen des Schwertes o.dgl. dienen.

Nach dieser Ausführungsform des erfindungsgemäßen Verfahrens kann zunächst ein Rohr durch Bohren oder Vorbohren eingezogen werden, wobei mit dem Einziehen des nächsten Rohres ebenfalls durch Bohren oder Vorbohren gleichzeitig das Schwert mitgezogen wird, an das die nachgezogene Folie angehängt ist, die mit dem nächsten Rohr verbunden und mit einem profilierten Randbereich durch einen Schlitz in das Innere des zuvor eingezogenen Rohres greift. Dabei kann das Schwert in dem zuvor eingezogenen Rohr durch Seile oder Stangen vorgezogen oder durch Stangen vorgedrückt werden.

Es ist möglich, zunächst die Bohrung vorzunehmen und das Rohr nachzuziehen. Zweckmäßig ist es jedoch, gleichzeitig mit dem Bohren die Rohre nachzuziehen, wobei dann das Bohrgestänge in dem Rohr verläuft. Die Rohre können aus Stahl, zweckmäßigerweise jedoch aus Kunststoff bestehen. Bestehen die Rohre aus Kunststoff, kann es zweckmäßig sein, daß der vordere dem Bohrkopf folgende Rohrabschnitt aus Stahl besteht.

Nach einer besonders vorteilhaften Ausführungsform ist vorgesehen, daß mit dem Bohren das jeweils folgende Rohr vorgezogen wird, das mit dem Schwert verbunden ist, wobei die andere Seite des Schwertes in dem zuletzt eingezogenen Rohr vorgezogen wird. Durch das Vorziehen der anderen Schwertseite in dem zuletzt eingezogenen Rohr wird ein Verkanten des Schwertes vermieden.

Der in dem jeweils zuletzt eingezogenen Rohr vorgezogene profilierte Rand der Folie kann ein T-förmiges Profil aufweisen.

Die mit dem jeweils letzten Rohr und dem mit diesem verbundenen Schwert eingezogene Folie kann mit dem Rohr verbunden sein oder aber auch durch einen Schlitz mit einem profilierten Rand in dessen Inneres greifen.

Die zuletzt beschriebene erfindungsgemäße Variante ermöglicht durch Bohren ein besonders lagegenaues Einziehen der Rohre. Von besonderem Vorteil ist, daß gleichzeitig mit dem Bohren die Rohre eingezogen werden können, wobei das Bohrgestänge nach Erreichen der nächsten Baugrube aus dem Rohr herausgezogen werden kann. Vor dem Herausziehen kann der Bohrkopf abgenommen werden. Das Verfahren läßt sich auch deshalb besonders wirtschaftlich durchführen, weil mit dem Einziehen des jeweils letzten Rohres gleichzeitig das Schwert und die an dieses angehängte Folie vorgezogen wird, die bereits mit dem zuletzt eingezogenen Rohr verbunden ist.

Das erfindungsgemäße Verfahren läßt sich auch im Grundwasser durchführen.

Bei der zuletzt beschriebenen Variante des erfindungsgemäßen Verfahrens kann es ebenfalls zweckmäßig sein, die Vorderseite des Schwertes mit Hochdruckwasserdüsen zu versehen, um das Gebirge und das Erdreich vor dem Schwert aufzubrechen und zu zerteilen.

Bei dem zuletzt beschriebenen Verfahren wird also mit dem jeweils letzten Rohr gleichzeitig das Schwert und die Folie vorgezogen, wobei das jeweils vorhergehende Rohr der Führung und dem Vorzug der anderen Schwertseite dient. In dem vorhergehenden, Rohr kann ein Führungskörper angeordnet sein, an dem die Stangen oder Seile angreifen und an dem die in das Rohr ragende Schwertseite angehängt ist.

Nach einer weiteren Ausführungsform des erfindungsgemäßen Verfahrens ist vorgesehen, daß die zuvor mit dem Bohren eingezogenen Rohre gezogen und mit dem Ziehen Stangen, Seile oder Ketten eingezogen werden, die zum Vorzug des Schwertes o.dgl. mit diesem verbunden werden. Zum Vorziehen der Ketten oder Seile dienen in üblicher Weise in den Zielbaugruben oder Zielstollen befindliche Winden.

Zweckmäßigerweise wird der Vorzug- bzw. Vorschubweg für das Schwert o.dgl. und/oder die Bodenraketen o.dgl. durch Hochdruckflüssigkeitsstrahlen freigelegt.

Das Schwert kann auch durch seitlich mit diesem verbundene Zugstangen oder Seile vorgezogen werden, die in den Rohren verlaufen, wobei die zuvor eingebrachten Führungsrohre vorher gezogen werden.

Werden die Führungsrohre mit Bodenraketen eingezogen, kann sich der Fortschritt in unwirtschaftlicher Weise langsam vollziehen, wenn die Bodenrakete dichtere Bodenschichten durchdringen muß. Der Einsatz von Bodenraketen ist insbesondere auch dann nicht zweckmäßig, wenn der zu durchdringende Boden unterschiedliche Härten aufweist, weil die Bodenraketen bestrebt sind, auf den härteren Schichten gleichsam abzugleiten und in weichere Schichten auszuweichen. Die Bodenraketen haben daher häufig die Tendenz, schräg nach oben abzuweichen.

Es ist daher zweckmäßig, die Führungsrohre durch horizontale Bohrungen einzuziehen. Selbst wenn durch diese Bohrungen keine vollständige Parallelität zweier Rohre erreicht werden sollte, läßt sich nach dem erfindungsgemäßen Verfahren das Schwert noch immer parallel zu der zuletzt eingezogenen Folie vorziehen, weil das Schwert die mit diesem verbundenen Zugmittel zwangsläufig zusammenführt.

Eine Verdrängung des Bodens und dessen Verdichtung durch das durchzuziehende Schwert kann insbesondere bei dichten Böden unüberwindliche Schwierigkeiten bereiten, zumal auch an der nachgeschleppten Folie große Reibungskräfte mit dem Boden auftreten.

Nach einer erfinderischen Weiterbildung ist daher vorgesehen, daß der in Vorzugsrichtung vor dem Schwert befindliche Boden durch mit Hochdruck injiziertes Wasser aufgelockert und aufgebrochen und das gelockerte Material anschließend mit Wasser oder Druckluft ausgespült wird.

Zur Verminderung der Reibung der nachgeschleppten Folie mit dem Boden kann ein Gleitmittel eingedüst werden.

Eine Vorrichtung zur Durchführung des erfindungsgemäßen Verfahrens zeichnet sich erfindungsgemäß dadurch aus, daß das Schwert aus mindestens einer seitliche und zueinander parallele Führungsrohre verbindenden Platte besteht, die an ihrer einen Seite mit mindestens einer Hockdruck-Injektionsdüse versehen ist, die etwa rechtwinkelig oder spitzwinkelig in oder entgegen der Vorzugsrichtung zu dem benachbarten Führungsrohr angeordnet und die auf das gegenüberliegende Führungsrohr gerichtet ist.

Weiterhin kann im mittleren Bereich des Schwertes eine auf das gegenüberliegende Führungsrohr gerichtete Spülwasserleitung münden, wobei das gegenüberliegende Führungsrohr vor dem Schwert auf seiner inneren Seite mit einer länglichen Eintrittsöffnung für Spülwasser und -gut versehen ist und wobei die vorn geschlossenen Führungsrohre an nachgezogene, seitlich mit der nachgeschleppten Folie verbundene Rohre angeschlossen sind, von denen in einem die Hochdruckwasser- und Spülleitungen verlaufen und von denen das andere der Spülwasser- und Spülgutabführung dient. Anstelle von Spülwasser kann auch Druckluft verwendet werden.

In weiterer Ausgestaltung der Erfindung ist vorgesehen, daß das Schwert und die Hochdruck-und Spülmediendüsen beidseits von einer Eintrittskammer zwischen sich begrenzenden Platten eingefaßt sind, die mit den seitlichen Führungsrohren verbunden sind und einen Abstand voneinander aufweisen, der kleiner ist als die Breite der Eintrittsöffnung in dem gegenüberliegenden Führungsrohr. Die eine Eintrittskammer bildenden Platten verhindern, daß der Boden oberhalb und unterhalb des durchgezogenen Schwertes durch das Injektions- und Spülwasser durchweicht wird.

Zweckmäßigerweise sind die Schneiden der Platten bogen- oder keilförmig gekrümmt, so daß sie gleichsam Ablenkkanten für größere Gesteinsbrocken bilden, die die Eintrittsöffnung der Abführungsleitung verlegen könnten.

Es können mehrere Hochdruckinjektionsdüsen übereinander angeordnet sein. Diese können auch in unterschiedliche Richtungen weisen.

Auf der Rückseite des Schwertes sind zweckmäßigerweise mehrere auf die nachgeschleppte Folie gerichtete Düsen zum Zuführen eines Gleitmittels, vorzugsweise Betonit, angeordnet. Die Düsen können in fensterartigen Ausschnitten des Schwertes münden.

Den Hochdruckinjektionsdüsen kann zum Schneiden und Aufbrechen des Bodens auch eine Wasser-Betonit-Mischung zugeführt werden, um den Reibwert des Bodens mit der nachgeschleppten Folie herabzusetzen.

Die seitlichen Führungsrohre bilden die Führungselemente für das Schwert. Sie können unmittelbar durch die zuvor eingebrachten Rohre gezogen oder aber gelenkig mit Zugankern verbunden werden, über die sie vorgezogen werden.

In weiterer Ausgestaltung der Erfindung ist vorgesehen, daß vor dem Schwert Frässcheiben oder Schrämketten angeordnet sind, die ständig oder bedarfsweise der mechanischen Zerkleinerung des Bodens und dem Abbau größerer Gesteinsbrocken dienen.

Zweckmäßigerweise wird in das nach dem Bohren zunächst verbleibende Schutzrohr, in dem die Bohrung erfolgt ist, eine Stange, ein Seil oder eine Kette eingezogen. Anschließend wird das Schutzrohr gezogen, so daß das Bohrloch in lockerer Schüttung zusammenfällt. Beim Einziehen des Schwertes kann auf eine Rückförderung des ausgespülten Gutes und des Wassers verzichtet werden. Dabei wird von der gegenüberliegenden Seite jeweils in das aufgelockerte Bohrloch, das durch Ziehen des Schutzrohres eine lockere Schüttung aufweist, durch den Hochdruckstrahl gespritzt, wobei eine Umlagerung des Materials und ein Freispülen der Schneide des Schwertes erfolgt, so daß sich die von diesem nachgeschleppte Folie gut einziehen läßt. Durch den durch das gezogene Schutzrohr aufgelockerten Bohrbereich wird eine Zone geschaffen, in die das verdrängte Material gespült werden kann, so daß sich das Schwert mit verringerter Reibung durchziehen läßt.

Die Versorgungsleitungen zu dem Schwert brauchen nicht in einem nachgeschleppten Rohr angeordnet zu sein. Sie können auch in den als Zugelement dienenden Stangen bzw. in hohlen Seilen, die also durch Schläuche gebildet sind, angeordnet werden.

Das Aufwickeln der Seile oder Ketten geschieht durch Winden, auf denen diese in der Weise aufgewickelt werden, daß eine schrägverlaufende Bohrung dadurch ausgeglichen wird, daß sich die Seile oder Ketten mit vorgezogenem Schwert in ihre richtige Lage ziehen.

Zweckmäßigerweise sind die von dem Schwert o.dgl. nachgeschleppten Folien an ihren Rändern mit ineinandergreifenden schloßartigen Führungen versehen. Diese sind zweckmäßigerweise so flach ausgebildet, daß sich die Folien mit ihren aus schloßartigen Führungen bestehenden Rändern zu Rollen aufwickeln lassen, die sich in die Baugruben bzw. Stollen einbringen lassen. Da bei derartigen Folien die einzelnen Folien mit ineinandergreifenden Schloßelementen vorgezogen werden und in der Außenkante der zuletzt eingezogenen Folie eine Seite des Schwertes, und zwar vorzugsweise die Seite des Schwertes mit den Hochdruckdüsen, vorgezogen werden muß, muß nach dem Einziehen der Folie ein weiteres Zugelement vorhanden bleiben. Es wird also entweder ein Zugelement in dem Schloß verlaufend vorgesehen oder ein Zugelement wird neben dem Schloß in die Bohrung eingezogen, das anschließend dem Vorziehen der folienseitigen Seite des Schwertes dient.

Zweckmäßigerweise sind die Folien mehrlagig zu Rollen gewickelt. Die Folien können mit einer netz- oder gitterartigen Bewehrung aus Stahlseilen oder hochfesten Kunststoff-Filamenten versehen sein. Weiterhin können die Folien sandwichartig beidseitig von mit der Rückseite des Schwertes verbundenen Stahlblechen zu ihrem Schutz eingefaßt sein.

Mehrlagige Folien lassen sich trotz ihrer größeren Stärke besser wickeln. Bei ihrem Einziehen können die mehrlagigen Folien vorort randseitig verschweißt werden, so daß entsprechende Dichtungen entstehen. Der Zwischenraum zwischen den Folien und den Schweißnähten kann zusätzlich mit einer Kontrollflüssigkeit gefüllt werden, die als Leckage Anzeige verwendet werden kann.

Ein Ausführungsbeispiel der Erfindung wird nachstehend anhand der Zeichnung näher erläutert. In dieser zeigt
Fig. 1 eine Draufsicht auf das Schwert,
Fig. 2 einen Querschnitt durch die nachgezogene Folie mit diese seitlich begrenzenden Rohren und
Fig. 3 einen Längsschnitt durch das Schwert längs der Linie A-A in Fig. 1.

Das Schwert besteht aus kastenförmig miteinander und den seitlichen Führungsrohren 1, 2 verbundenen oberen und unteren Blechen 3, 4. Die Bleche 3, 4 sind an ihren Seiten mit den Führungsrohren 1, 2 verschweißt. Die Vorder-und Hinterseiten der Bleche 3, 4 sind in der aus Fig. 3 ersichtlichen Weise geschlossen.

Die Vorderkante 5 der Bleche 3, 4 ist konvex bogenförmig gekrümmt und mit einer Stufe 6 versehen, in der die Spülwasserdüse 7 angeordnet ist, die mit der Spülwasserleitung 8 verbunden ist. Unmittelbar angrenzend an das linke Führungsrohr 1 ist die Hochdruckinjektionsdüse 9 angeordnet, die spitzwinkelig zu dem vorauslaufenden Teil des Führungsrohres 1 ausgerichtet und auf das gegenüberliegende Führungsrohr 2 gerichtet ist.

Im hinteren Bereich des durch die Bleche 3, 4 gebildeten Kastens ist die mit den Austrittsdüsen 10 verbundene Leitung 11 angeordnet, die der Zuführung eines Gleitmittels, vorzugsweise Betonit, dient.

Mit dem durch die Bleche 3, 4 gebildeten kastenförmigen Teil des Schwerts ist ein stegartiges Zugblech 12 verbunden, das mit Fenstern 13 versehen ist, in die in der aus den Fig. 1, 3 ersichtlichen Weise die Betonitdüsen 10 münden. An das stegartige Blech 12 ist über klemmende Laschen 16 in der aus den Fig. 1 und 3 ersichtlichen Weise die nachgeschleppte Dichtungsfolie angeschlossen. Die Folie 17 ist mit seitlichen Kunststoffrohren 18, 19 verbunden, die an die seitlichen Führungsrohre 1, 2 des Schwertes angeschlossen sind. Das linke Rohr 19 nimmt die Leitungen 8, 11, 20 zur Zuführung des Betonits, des Spülwassers und des Hochdruckwassers auf.

Das rechte Führungsrohr 2 ist mit einer länglichen Eintrittsöffnung 24 zum Abführen des Spülwassers und des ausgespülten Gutes versehen.

Die vorderen Enden der Führungsrohre 1, 2 sind mit Muffen 25, 26 zum Anschluß von Zugelementen versehen.

## Patentansprüche

1. Verfahren zum Abdichten von Bodenflächen, bei dem ein Schwert, ein mit einer Schneide versehenes Blech oder Gehäuse o.dgl. in vorbestimmter Tiefe vorgezogen und bei dem zwischen den durch das Schwert o.dgl. getrennten Bodenschichten eine dichtende Kunststoffdichtungsbahn eingebracht wird, dadurch gekennzeichnet,
daß zur Abdichtung bestehender Mülldeponien oder kontaminierter Flächen Baugruben- oder Gräben mit Verbau ausgehoben werden, daß zwischen den Baugruben oder Gräben durch horizontales Bohren oder durch sogenannte Bodenraketen Rohre eingezogen werden, die anschließend unmittelbar oder mittelbar durch Ziehen und gleichzeitiges Einziehen von Zugelementen dem Vorziehen des Schwertes o.dgl. dienen,
daß das Schwert o.dgl. in einer etwa horizontalen Ebene nacheinander auf etwa zueinander parallelen und nebeneinander liegenden Bahnen vorgezogen wird,
daß an das Schwert o.dgl. eine nachgezogene dichtende Kunststoffbahn angehängt wird und
daß die jeweils zuletzt eingezogene Dichtungsbahn mit ihrem Randbereich mit dem Randbereich der zuvor eingezogenen Dichtungsbahn dichtend verbunden wird.

2. Verfahren nach Anspruch 1, dadurch gekennzeichnet, daß das Schwert o.dgl. während des Vorziehens in Vibration versetzt wird oder diesem Stöße erteilt werden.

3. Verfahren nach Anspruch 1 oder 2, dadurch gekennzeichnet, daß auf die Schneiden des Schwertes o.dgl. und/oder auf die Folien Gleitmittel gesprüht werden.

4. Verfahren nach einem der Ansprüche 1 bis 3, dadurch gekennzeichnet, daß die eingezogenen Rohre einen aussteifenden vertikalen Steg aufweisen und in ihren Mänteln mit längs verlaufenden seitlichen Schlitzen versehen sind oder versehen werden und daß in die Schlitze mit dem Ende der Schneide des Schwertes o.dgl. verbundene Führungsschuhe eingesetzt und diese durch in die entsprechenden Rohrhälften eingezogene Seile oder Stangen vorgezogen werden.

5. Verfahren nach einem der vorhergehenden Ansprüche, dadurch gekennzeichnet, daß vorgepreßte Rohre mit begehbarem Querschnitt vor oder nach ihrem Einziehen mit seitlichen Schlitzen versehen werden, die der Führung der Seitenteile des Schwertes o.dgl. während des Vorziehens dienen.

6. Verfahren nach einem der vorhergehenden Ansprüche, dadurch gekennzeichnet, daß zwischen den Längsrändern der streifenweise eingezogenen Dichtungsbahnen im Schloß Schläuche mitgezogen werden, durch die nach dem Einziehen die Längsränder der Bahnen miteinander verbindende dichtende Massen injiziert werden.

7. Verfahren nach einem der vorhergehenden Ansprüche, dadurch gekennzeichnet, daß die Seitenränder der Kunststoffdichtungsbahnen mit ineinander greifenden schloßartigen Führungen versehen werden, die derart ausgebildet sind, daß in diese nach dem Einziehen dichtende Massen eingedrückt werden können.

8. Verfahren nach einem der vorhergehenden Ansprüche, dadurch gekennzeichnet, daß das Schwert o.dgl. durch Stangen, Seile oder Ketten vorgezogen wird, die in die zuvor vorgepreßten oder eingeschobenen Rohre verlegt worden sind.

9. Verfahren nach einem der vorhergehenden Ansprüche, dadurch gekennzeichnet, daß die Rohre mit einer Dichtungsmasse verfüllt werden, die die Ränder der eingezogenen Folien gegeneinander abdichten.

10. Verfahren nach einem der vorhergehenden Ansprüche, dadurch gekennzeichnet, daß die Rohre mit seitlichen Dünnstellen versehen werden, die beim Vorziehen des Schwertes o.dgl. von dessen Randbereichen aufgebrochen oder aufgerissen werden.

11. Verfahren nach einem der vorhergehenden Ansprüche, dadurch gekennzeichnet, daß aus Stahl bestehende Rohre unmittelbar durch Schlaoder Vibrationsgeräte vorgedrückt werden.

12. Verfahren nach einem der vorhergehenden Ansprüche, dadurch gekennzeichnet, daß gleichzeitig zwei Rohre eingezogen werden, die durch eine mitgeschleppte Kunststoffdichtungsbahn verbunden sind, die den Zwischenraum zwischen diesen überbrückt.

13. Verfahren nach Anspruch 12, dadurch gekennzeichnet, daß das mit geringem Abstand neben einem bereits eingezogenen Rohr vorgezogene Rohr mit einem seitlichen stegartigen Fortsatz durch einen seitlichen Schlitz des bereits eingezogenen Rohres ragt.

14. Verfahren nach Anspruch 13, dadurch gekennzeichnet, daß der stegartige Fortsatz ein T-stegartiges Querstück aufweist, das entsprechend der Wand des Rohres gekrümmt ist, in das dieses eingezogen wird.

15. Verfahren nach Anspruch 1, dadurch gekennzeichnet, daß das die Folie schleppende Schwert o.dgl. an seiner Stirnseite mit einer Vielzahl von Düsen versehen ist, aus dem beim Vorziehen oder Vordrücken Hochdruckwasserstrahlen ejiziert werden.

16. Verfahren nach einem der vorhergehenden Ansprüche, dadurch gekennzeichnet, daß die zuvor mit dem Bohren eingebauten Rohre gezogen und vor oder mit dem Ziehen, Stangen, Seile oder Ketten eingezogen werden, die zum Vorzug des Schwertes o.dgl. mit diesem verbunden werden.

17. Verfahren nach einem der vorhergehenden Ansprüche, dadurch gekennzeichnet, daß vor dem Schwert o.dgl. Frässcheiben oder Schrämketten angeordnet werden, die ständig oder bedarfsweise zum Freiräumen der mechanischen Zerkleinerung des Bodens und dem Abbau größerer Gesteinsbrocken dienen.

18. Verfahren nach einem der vorhergehenden Ansprüche, dadurch gekennzeichnet, daß die Rohre unmittelbar schußweise durchgedrückt bzw. vorgepreßt werden.

19. Verfahren nach Anspruch 18, dadurch gekennzeichnet, daß an der Vorderseite des ersten Rohrschusses Druckdüsen angeordnet werden, aus denen beim Vordrücken Druckwasser ejiziert wird.

20. Verfahren nach einem der vorhergehenden Ansprüche, dadurch gekennzeichnet, daß das Schwert o.dgl. statt mit einer angehängten Kunststoffdichtungsbahn auf seiner Rückseite mit Injektionsdüsen versehen ist, aus denen in den Boden ein Material injiziert wird, das zu einer dichtenden Schicht aushärtet.

21. Vorrichtung zur Durchführung des Verfahrens nach einem oder mehreren der vorstehenden Patentansprüche, dadurch gekennzeichnet, daß das Schwert aus mindestens einer seitliche und zueinander parallele Führungsrohre (1, 2) verbindenden Platte (1, 4) besteht, die an ihrer einen Seite mit mindestens einer Hochdruckinjektionsdüse (9) versehen ist, die etwa rechtwinkelig oder spitzwinkelig in oder entgegen der Vorzugsrichtung zu dem benachbarten Führungsrohr angeordnet und die auf das gegenüberliegende Führungsrohr (2) gerichtet ist.

22. Vorrichtung nach Anspruch 21, dadurch gekennzeichnet, daß im Schwert eine auf das gegenüberliegende Führungsrohr (2) gerichtete Spülmedienleitung (8) mündet, daß das gegenüberliegende Führungsrohr (2) vor dem Schwert auf seiner inneren Seite mit einer länglichen Eintrittsöffnung (24) für Spülmedien und -gut versehen ist und daß die vorn geschlossenen Führungsrohre (1, 2) an nachgezogene, seitlich mit der nachgeschleppten Kunststoffdichtungsbahn (17) verbundene Rohre (18, 19) angeschlossen sind, von denen in einem die Hochdruckwasser- und Spülleitungen (8, 20) verlaufen und von denen das andere der Spülwasser und Spülgutabführung dient.

23. Vorrichtung zur Durchführung des Verfahrens nach einem oder mehreren der Ansprüche 1 bis 20, dadurch gekennzeichnet, daß die von dem Schwert o.dgl. nachgeschleppten Kunststoffdichtungsbahn an ihren Rändern mit ineinandergreifenden, schloßartigen Führungen versehen sind.

24. Vorrichtung zur Durchführung des Verfahrens nach einem oder mehreren der Ansprüche 1 bis 20, dadurch gekennzeichnet, daß die Kunststoffdichtungsbahn aus Verbundfolien und/oder mehrlagigen zu Rollen wickelbaren Dichtungsbahnen bestehen, die vorzugsweise an ihren Rändern mit zueinander komplementären schloßartigen Führungen versehen sind.

## Revendications

1. Procédé pour étancher des sols comportant une lame, une tôle pourvue d'une lame ou un boîtier, ou un dispositif semblable qui est tirée dans une profondeur prédéterminée et dans lequel une bande d'étanchéité en plastique est posée entre les couches de sol séparées par la lame ou le dispositif semblable, caractérisé en ce que
pour étancher des dépôts d'immondices ou des surfaces contaminées, une fouille ou tranchée avec coffrage est pratiquée, que des tuyaux sont placés entre les fouilles ou tranchées, par perçage horizontal ou par ce qui est convenu d'appeler fusées de sol qui ensuite servent directement ou indirectement, par traction et insertion simultanées d'éléments de traction, à l'avancement de la lame ou du dispositif semblable,
que la lame, ou le dispositif semblable, est avancée dans un plan approximativement horizontal, successivement sur des bandes juxtaposées en parallèle,
qu'une bande d'étanchéité en plastique est accrochée à la lame et tirée par celle-ci, et
que la dernière bande d'étanchéité placée est reliée de manière étanche à la zone de bord de la bande détanchéité placée avant elle.

2. Procédé selon la revendication 1, caractérisée en ce que la lame, ou le dispositif semblable, est mise en vibration pendant l'avancement ou soumise à des chocs.

3. Procédé selon les revendications 1 ou 2, caractérisé en ce que des lubrifiants sont vaporisés sur la lame ou le dispositif semblable, et/ou sur les feuilles.

4. Procédé selon l'une des revendications 1 à 3, caractérisé en ce que les tuyaux insérés possèdent une barre verticale de raidissement et que des fentes latérales sont prévues en sens longitudinal ou sont pratiquées dans les parois des tuyaux, que dans les fentes sont placés des sabots de guidage reliés à l'extrémité de la lame, ou du dispositif semblable, et que ces sabots sont tirés en avant par des câbles ou des tringles insérées à travers les moitiés de tuyaux correspondantes.

5. Procédé selon l'une des revendications précédentes, caractérisé en ce que les tuyaux pressés en avant ont un diamètre praticable et sont pourvus, avant ou après leur pose, de fentes latérales qui servent au guidage des parties latérales de la lame, ou du dispositif semblable, pendant l'avancement.

6. Procédé selon l'une des revendications précédentes, caractérisé en ce qu'entre les bords longitudinaux des bandes d'étanchéité posées par bandes, des tuyaux sont entraînés dans le joint, par lesquels, après leur insertion, des masses d'étanchéité, reliant entre elles les bandes en leur bord longitudinal, peuvent être injectées.

7. Procédé selon l'une des revendications précédentes, caractérisé en ce que les bords latéraux des bandes d'étanchéité en plastique sont pourvus de guidages s'emboîtant à la manière d'une serrure, qui sont formés de manière à ce que, après leur insertion, des masses d'étanchéité peuvent y être pressées.

8. Procédé selon l'une des revendications précédentes, caractérisé en ce que la lame, ou le dispositif semblable, est tirée par des barres, des câbles ou des chaînes qui ont été posés dans les tuyaux insérés ou pressés en avant préalablement.

9. Procédé selon l'une des revendications précédentes, caractérisé en ce que les tuyaux sont remplis d'une masse d'étanchéité qui rend réciproquement étanches les bords des feuilles insérées.

10. Procédé selon l'une des revendications précédentes, caractérisé en ce que les tuyaux présentent des endroits minces latéraux qui peuvent être perçés ou ouverts par les bords de la lame, ou du dispositif semblable, lorsque celle-ci avance.

11. Procédé selon l'une des revendications précédentes, caractérisé en ce que des tuyaux en acier sont directement pressés en avant par des appareils de pilonnage ou de vibration.

12. Procédé selon l'une des revendications précédentes, caractérisé en ce que deux tuyaux sont simultanément posés et reliés par une bande d'étanchéité en plastique qu'ils entraînent et qui remplit l'espace entre les deux tuyaux.

13. Procédé selon la revendication 12, caractérisé en ce qu'à faible distance d'un tuyau déjà inséré, le tuyau avancé pénètre par une projection latérale à la manière d'une traverse, à travers la fente latérale du tuyau déjà inséré.

14. procédé selon la revendication 13, caractérisé en ce que la projection à la manière d'une traverse présente une pièce transversale en T qui est courbée conformément à la paroi du tuyau dans lequel elle est insérée.

15. Procédé selon la revendication 1, caractérisé en ce que la lame, ou le dispositif semblable, entraînant la feuille, possède en sa partie avant une pluralité de buses qui éjectent des jets d'eau sous pression lors de la traction ou de la pression en avant.

16. Procédé selon l'une des revendications précédentes, caractérisé en ce que les tuyaux incorporés avec le perçage sont tirés et, qu'avant ou pendant la traction, des tringles, câbles, ou chaînes sont insérés, qui sont liés à la lame, ou au dispositif semblable, pour l'avancement de celle-ci.

17. Procédé selon l'une des revendications précédentes, caractérisé en ce que la lame, ou le dispositif semblable, est précédée de disques de fraisage ou de chaînes de havage qui servent, en permanence ou au besoin, à déblayer le sol des résidus du broyage mécanique ou à l'élimination de rocs de pierre plus importants.

18. Procédé selon l'une des revendications précédentes, caractérisé en ce que les tuyaux sont directement pressés à travers ou en avant, par à- coups.

19. Procédé selon la revendication 18, caractérisé en ce que, sur le côté avant du premier tronçon de tuyau, des buses sous pression sont disposées qui, lors du pressage en avant, éjectent de l'eau sous pression.

20. Procédé selon l'une des revendications précédentes, caractérisé en ce que la lame, ou le dispositif semblable, est pourvue -au lieu de bande d'étanchéité en plastique qui lui est accrochée- de buses d'injection sur son côté arilère qui injectent un matériau dans le sol qui durcit pour devenir une couche étanche.

21. Dispositif pour l'exécution de la méthode selon l'une ou plusieurs des revendications précédentes, caractérisé en ce que la lame consiste au moins en une plaque (1, 4) reliant latéralement et réciproquement des tuyaux guides (1, 2), laquelle plaque présente sur un de ses côtés au moins une buse d'injection sous haute pression (9) qui est disposée à peu près à angle droit ou à angle aigu dans le sens de l'avancement ou dans le sens opposé à celui-ci par rapport au tuyau guide voisin et qui est orientée vers le tuyau guide (2) opposé.

22. Dispositif selon la revendication 21, caractérisé en ce qu'une conduite de moyens de rinçage (8) débouche dans la lame qui est orientée vers le tuyau guide (2) opposé, que le tuyau guide (2), en aval de la lame, présente sur sa face intérieure une ouverture d'entrée oblongue (24) pour le moyen et le produit de rinçage et que les tuyaux guides (1, 2) fermés vers l'avant sont reliés latéralement à des tuyaux (18, 19) qui sont liés à la bande d'étanchéité en plastique (17) qu'ils traînent, dont un tuyau comporte les conduites d'eau sous haute pression et de rinçage (8, 20) et dont l'autre sert à l'évacuation de l'eau de rinçage et du produit de rinçage.

23. Dispositif pour l'exécution de la méthode selon l'une ou plusieurs des revendications 1 à 20, caractérisé en ce que la bande d'étanchéité en plastique traînée par la lame, ou le dispositif semblable, présente sur ses bords des guidages s'emboîtant à la manière d'une serrure.

24. Dispositif pour l'exécution de la méthode selon l'une ou plusieurs des revendications 1 à 20, caractérisé en ce que la bande d'étanchéité en plastique consiste en bandes d'étanchéité en feuilles composites et/ou en plusieurs couches pouvant être enroulées en bobines qui, de préférence, présentent en leurs bords les guidages qui se complètent à la manière de serrures.

## Claims

1. A method for the sealing off of ground areas wherein a sword cutter, a metal sheet or casing or similar, provided with a cutter is drawn forward at a predetermined depth and wherein a sealing synthetic web is introduced between the ground layers separated by the sword cutter or similar, characterized in that
for the sealing of existing refuse tips or contaminated areas, trenches or ditches are excavated with a lining, in that between the trenches or ditches, pipes are introduced by horizontal drilling or by so-called ground rockets which subsequently serve, directly or indirectly, to draw the sword cutter or similar forward, by the pulling and simultaneous drawing-in of pulling elements,
in that the sword cutter or similar is pulled forward successively in an approximately horizontal plane, in paths that are approximately parallel and lie next to each other,
in that a pulled synthetic sealing web is attached to the sword cutter or similar and
in that the last sealing web introduced at any one time is sealed to the previously introduced sealing web.

2. A method according to claim 1, characterized in that the sword cutter or similar is subjected to vibration or to impacts while being drawn forward.

3. A method according to claim 1 or 2, characterized in that slip means are sprayed on to the cutting edges of the sword cutter or similar and/or onto the sheets.

4. A method according to one of claims 1 to 3, characterized in that the introduced pipes have a vertical stiffener and that they are, or will be provided in their peripheries with longitudinal lateral slots and in that guide shoes connected to the end of the cutting blade of the sword cutter or similar, are introduced into the slots and that these guide shoes are drawn forward by ropes or rods introduced into the corresponding pipe halves.

5. A method according to one of the preceding claims, characterized in that preformed pipes having a cross-section that can be walked through are provided before or after their insertion, with lateral slots serving to guide the lateral parts of the sword cutter or similar during the pulling forward action.

6. A method according to one of the preceding claims, characterized in that hoses are drawn along in the joint between the longitudinal edges of the sealing webs introduced strip-wise, through which hoses sealing compounds joining the longitudinal edges of the webs together are injected after insertion.

7. A method according to one of the preceding claims, characterized in that the side edges of the synthetic sealing webs are provided with fastener-type guide means engaging in each other designed in such a way that it is possible to press in sealing compounds after insertion.

8. A method according to one of the preceding claims, characterized in that the sword cutter or similar is drawn forward by rods, ropes or chains laid in the pipes that were pre-pressed or inserted beforehand.

9. A method according to one of the preceding claims, characterized in that the pipes are filled with a sealing compound which seals the edges of the introduced sheets to each other.

10. A method according to one of the preceding claims, characterized in that the pipes are provided with lateral frangible points which, as the sword cutter or similar is drawn forward. are broken or torn open by its edge zones.

11. A method according to one of the preceding claims, characterized in that pipes made of steel are directly pushed forward by percussion or vibration devices.

12. A method according to one of the preceding claims, characterized in that two pipes are introduced simultaneously, which pipes are connected by a dragged along synthetic sealing web bridging the gap between them.

13. A method according to ciaim 12, characterized in that the pipe drawn forward at a small distance next to a previously introduced pipe projects with a lateral web type extension through a lateral slot of the previously introduced pipe.

14. A method according to claim 13, characterized in that the web type extension has a T-web type cross member curving in conformity with the wall of the pipe into which the cross member is being introduced.

15. A method according to claim 1, characterized in that the sword cutter or similar dragging the sheet along is provided at its front with a plurality of nozzles from which high pressure water jets are ejected during the drawing forward or pushing forward actions.

16. A method according to one of the preceding claims, characterized in that the pipes previously installed by drilling are pulled, and that rods, ropes or chains are introduced before, or with the pulling, which, in order to draw the sword cutter or similar forward, are connected to it.

17. A method according to one of the preceding claims, characterized in that in front of the sword cutter or similar, there are arranged milling cutter discs or cutter chains which serve to clear the mechanically crushed material of the ground or to remove larger lumps of rock on a continuous basis or as required.

18. A method according to one of the preceding claims, characterized in that the pipes are directly pushed through or pressed forward shot-wise.

19. A method according to claim 18, characterized in that pressure nozzles are arranged at the front of the first shot pipe, from which nozzles pressurized water is ejected during the propelling action.

20. A method according to one of the preceding claims, characterized in that instead of an attached synthetic sealing web, the sword cutter or similar is provided at its rear with injection nozzles from which a material is injected into the ground which hardens into a sealing layer.

21. An apparatus for the implementation of the method according to one or several of the preceding patent claims, characterized in that the sword cutter consists of at least one plate (1, 4) connecting lateral guide pipes (1, 2) extending parallel to each other, which plate is provided on one of its sides with at least one high pressure injection nozzle (9), arranged approximately at right angles to the adjoining guide pipe, or at an acute angle in the pulling direction or against it, and directed towards the opposite guide pipe (2).

22. An apparatus according to claim 21, characterized in that in the sword cutter, there issues a scouring medium line (8) directed towards the opposite guide pipe (2), in that the opposite guide pipe (2) is provided in front of the sword cutter with an elongate inlet opening (24) for scouring media and materials, and in that the guide pipes (1, 2) closed at the front are connected to pipes (18, 19) pulled along and laterally connected to the dragged synthetic sealing web (17), in one of the pipes whereof there extend the high pressure water and scouring lines (8, 20) and the other whereof serves to evacuate the scouring water and scouring material.

23. An apparatus for the implementation of the method according to one or several of claims 1 to 20, characterized in that the synthetic sealing web dragged along by the sword cutter or similar is provided at its edges with fastener type guide means engaging in each other.

24. An apparatus for the implementation of the method according to one or several of claims 1 to 20, characterized in thatthe synthetic sealing web consists of composite film sheets and/or multilayer sealing webs that can be wound up into rolls which are preferably provided at their edges with complementary fastener type guide means.
